# EUROPÄISCHE PATENTSCHRIFT

(11) **EP 0 180 892 B1**
(45) Veröffentlichungstag und Bekanntmachung des Hinweises auf die Patenterteilung: **31.08.1988**
(21) Anmeldenummer: 85113706.7
(22) Anmeldetag: 28.10.1985
(51) Int. Cl.: C25F 3/16, F28G 9/00

(54) **Vorrichtung zum Elektropolieren der inneren Oberfläche von Rohren**
Apparatus for electropolishing the inner surfaces of tubes
Appareil d'électropolissage de la surface intérieure de tubes

(30) Priorität: 09.11.1984 DE 3440956
(43) Veröffentlichungstag der Anmeldung: 14.05.1986
(73) Patentinhaber: SIEMENS AKTIENGESELLSCHAFT, 80333 München (DE)
(72) Erfinder: Voggenthaler, Ludwig, Dipl.-Ing. (FH), D-8400 Regensburg (DE)

(56) Entgegenhaltungen:
- EP-A- 0 074 463
- AT-B- 313 015
- CH-A- 396 561
- DE-A- 1 496 757
- FR-A- 2 544 343
- US-A- 2 764 540
- US-A- 3 202 598
- PATENT ABSTRACTS OF JAPAN, unexamined applications, C Field, vol. 6, no. 239, 26 November 1982 THE PATENT OFFICE JAPANESE GOVERNMENT, Seite 103 C 137

## Beschreibung

Die Erfindung bezieht sich auf eine Vorrichtung zum Elektropolieren der inneren Oberfläche von Rohren mit einer an einer Gleichspannungsquelle angeschlossenen, in das zu elektropolierende Rohr einschiebbaren und wieder herausziehbaren Elektrode gemäß dem Oberbegriff des Anspruchs 1.

Aus der US-A-2 764 540 ist eine Vorrichtung dieser Art bekannt, bei der die Elektrode einen an eine Elektrolytversorgungspumpe anschließbaren, an seiner Außenoberfläche metallisch leitenden rohrartigen Körper umfaßt, welcher an seinem in Einschubrichtung vorderen Ende eine das zu elektropolierende Rohr flüssigkeitsdicht verschließenden Stopfen trägt, in der Nähe des Stopfens mit mindestens einer Ausströmöffnung versehen und an einer Tragvorrichtung axial verschiebbar geführt ist. In der genannten US-A-2 764 540 ist auch eine Tragvorrichtung gezeigt, die außen am Gehäuse des Wärmetauschers befestigt ist. Dabei sind die oberen Enden der Wärmetauscherrohre in einen offenen Sammelbehälter für die Elektrolytflüssigkeit eingeführt, der mit einem Vorratsbehälter verbunden ist, welcher die Zuleitung für die Elektrolytzuführung über eine Pumpe speist.

Es ist auch bereits eine Vorrichtung zum Elektropolieren der Innenoberfläche von U-förmigen Wärmetauscherrohren bekannt geworden, bei der eine an einer Gleichspannungsquelle angeschlossenen Elektrode in das eine Ende eines Wärmetauscherrohres eingeschoben wird. Hierbei wird Elektrolytflüssigkeit von dem anderen Ende des Wärmetauscherrohres zugeführt. Sodann wird die Elektrode bei eingeschalteter Gleichspannung mit konstanter Geschwindigkeit aus dem Wärmetauscherrohr wieder herausgezogen. Mit dieser bekannten Vorrichtung zum Elektropolieren der Innenoberfläche von U-förmigen Wärmetauscherrohren läßt sich die gesamte Innenoberfläche solcher Wärmetauscherrohre reinigen und auch dekontaminieren. Es ist eine Eigenart einer solchen Vorrichtung, daß sie an beiden Enden eines Wärmetauscherrohres, d.h. in beiden Bodenkalotten eines Wärmetauschers zugleich angeschlossen werden muß. Darüberhinaus werden bei einer solchen Vorrichtung allein schon wegen der Füllung des gesamten Wärmetauscherrohres und der relativ langen Schlauchleitungen relativ große Mengen an Elektrolytflüssigkeit benötigt.

Für diverse Aufgaben, wie etwa der Verminderung der Strahlenbelastung in der Primärkammer eines Dampferzeugers oder bei der Vorbereitung von Rohrteil-Austauschmaßnahmen brauchen aber nicht komplette Wärmetauscherrohre sondern nur kleine Wärmetauscherrohrabschnitte, häufig jene, die unmittelbar am Rohrboden des jeweiligen Wärmetauschers anschließen, gereinigt bzw. dekontaminiert zu werden.

Der Erfindung liegt daher die Aufgabe zugrunde, eine Vorrichtung zum Elektropolieren der Innenoberfläche von Rohren, insbesondere der Enden von Wärmetauscherrohren zu entwickeln, deren Handhabung dafür möglichst einfach ist und deren Elektrolytverbrauch entsprechend der kleineren zu elektropolierenden Oberflächen auch auf kleinere Mengen begrenzt werden kann.

Die gestellte Aufgabe wird erfindungsgemäß durch die im Kennzeichen des Anspruchs 1 angegebenen Merkmale gelöst. Vorteilhafte Weiterbildungen sind in den Ansprüchen 2 bis 5 beschrieben.

Durch die erfindungsgemäße Ausbildung wird die gesamte erforderliche Menge an Elektrolytflüssigkeit stark vermindert. Ferner braucht die Vorrichtung nur an einem einzigen Ende eines Wärmetauscherrohres angeschlossen zu werden. Allein hierdurch wird die Vorbereitungszeit bzw. Rüstzeit gegenüber der bekannten Vorrichtung halbiert. Die axiale Verschiebbarkeit der Elektrode an einer Tragvorrichtung erleichtert zugleich die Einstellung der Elektropoliertiefe als auch die Montage der Vorrichtung am Einsatzort.

Um zu verhindern, daß bei undichtem Sitz des Stopfens in dem zu elektropolierenden Wärmetauscherrohr größere Mengen an Elektrolytflüssigkeit oberhalb der Elektrode in das Wärmetauscherrohr hineinsickern können, kann in besonders zweckmäßiger Weiterbildung der Erfindung ein Drainagerohr konzentrisch durch die Elektrode und durch den Stopfen hindurchgeführt werden. Hierdurch wird sichergestellt, daß überschüssige Elektrolytflüssigkeit aus dem oberhalb des Rohrstopfens befindlichen Abschnitt des Wärmetauscherrohres auslaufen kann und daß zugleich die Aufmerksamkeit des Bedienungspersonals auf diese Weise auf die Undichtigkeit des Dichtstopfens gelenkt wird. Dabei ist es für den dichten Sitz des Stopfens in dem zu elektropolierenden Rohr vorteilhaft, wenn der Stopfen eine an dem zu elektropolierenden Rohr anliegende Dichtung trägt.

Beim Elektropolieren von Wärmetauscherrohren wird die Elektrode vor Verkantungen geschützt, da sie an einer am Rohrboden des Wärmetauschers verankerbaren Tragvorrichtung geführt wird. Mit dieser Maßnahme wird auch eine Voraussetzung dafür geschaffen, daß sich das Bedienungspersonal während des Elektropolierens aus der Nähe des Rohrbodens entfernen kann.

Zugleich bildet die Tragvorrichtung die Voraussetzung dafür, um in vorteilhafter Weiterbildung der Erfindung einen Leckagesammelbehälter unter dem zu elektropolierenden Rohr befestigen zu können. Dieser verhindet, daß austropfende Elektrolytflüssigkeit in die Bodenkalotte des Wärmetauschers gelangen kann.

Weitere Einzelheiten der Erfindung werden anhand eines in der Figur dargestellten Ausführungsbeispiels erläutert. Es zeigt:

Die Figur einen Ausschnitt aus dem Rohrboden eines Wärmetauschers mit den im Rohrboden mündenden Wärmetauscherrohren und der in einem dieser Wärmetauscherrohre eingeführten erfindungsgemäßen Vorrichtung zum Elektropolieren der Innenoberfläche dieses Wärmetauscherrohres.

Die Figur zeigt einen Ausschnitt aus dem Rohrboden 1 eines im übrigen nicht weiter dargestellten Wärmetauschers 2 mit den in den Bohrungen des Rohrbodens 1 eingeschobenen und dort mit ihren Enden verschweißten Wärmetauscherrohren 3,4, 5, 6. Die Schweißnähte 7., 8, 9, 10 sind deutlich überhöht eingezeichnet. In der Figur ist die erfindungsgemäße Vorrichtung 11 zum Elektropolieren über drei pneumatische Spannfinger 12 (nur einer dargestellt), die in je einem Wärmetauscherrohr 3 eingeführt und dort eingespannt sind, am Rohrboden (1) befestigt dargestellt. Diese pneumatischen Spannfinger 12 sind an einer gemeinsamen Adapterplatte 13 befestigt. Diese Adapterplatte besitzt einen zentralen Durchbruch 14, in den eine Führungsbuchse 15 eingesetzt ist. Auf der Adapterplatte 13 ist außerdem ein die Führungsbuchse 15 umschließender Isolierflansch 16 aus einem isolierenden Material befestigt. An diesem lsolierflansch 16 ist ein Halteflansch 17 für die Elektrode 18 befestigt. Dieser Halteflansch 17 besitzt eine zentrale Bohrung (19), in der das eine Ende der Elektrode 18 geführt ist.

Diese Elektrode 18 umfaßt ein metallisch leitendes Rohrstück 20, das soweit in das zu elektropolierende Wärmetauscherrohr 5 eingeschoben ist, wie letzteres zu elektropolieren ist. An seinem in das Wärmetauscherrohr eingeschobenen Ende trägt das Rohrstück 20 einen Stopfen 21. Dieser Stopfen 21 besteht aus zwei annähernd diskusförmigen Hälften 22, 23 aus Isoliermaterial. Zwischen diesen ist eine Dichtung 24, im Ausführungsbeispiel ein 0-Ring eingeklemmt. Der 0-Ring liegt am Innendurchmesser des zu elektropolierenden Wärmetauscherrohres 5 an. Diese beiden Hälften 22, 23 des Stopfens 21 sind durchbohrt. Durch die ist ein Drainagerohr 25 geführt, das an seinem durchgeführten Ende eine Spannmutter 26 trägt. Das Rohrstück besitzt an dem dem Stopfen 21 zugewandten Ende mehrere kleine Löcher 27, 28, 29, 30. Zwischen dem Rohrstück 20 und dem Innendurchmesser des Halteflansches 17 befindet sich ein ringförmiger Hohlraum 31. In diesen mündet ein in den Halteflansch 17 eingelassener Elektrolytrücklaufstutzen 32. Auf dem Halteflansch 17 sitzt ein weiterer Hilfsflansch 33, der ebenfalls eine zentrale Bohrung kleineren Durchmessers trägt, in der das die Elektrode durchsetzende Drainagerohr 25 geführt ist. In den ringförmigen Hohlraum 34 zwischen dem Innendurchmesser des Hilfsflansches 33 und dem Außendurchmesser des Drainagerohres 25 mündet ein in den Hilfsflansch eingelassener Elektrolytzulaufstutzen 35. Auf dem Hilfsflansch 33 ist ein Spannflansch 36 mit einer Spannplatte 37 befestigt, durch die das Drainagerohr 25 hindurchgeführt ist. Auf dem Drainagerohr ist eine Spannhülse 38 mit Spannmutter 39 aufgeschraubt. Letztere stützt sich an der Spannplatte 37 des Spannflansches 36 ab.

Zwischen der Adapterplatte 13 und dem Rohrboden ist eine mit einem O-Ring 40 am Rohrboden 1 am Umfang des zu elektropolierenden Rohres 5 zur Anlage bringbare Rücklaufhülse 41 zu erkennen. Diese Rücklaufhülse ist in der Führungsbuchse 15 flüssigkeitsdicht geführt und wird durch eine sich an der Adapterplatte 13 abstützende Druckfeder 42 mit ihrem, den 0-Ring (40) tragenden Rohrbodenmundstück 43 gegen den Rohrboden 1 gedrückt. Sie besteht aus elektrisch nichtleitendem Material. Sie umhüllt mit einem vorgegebenen Abstand das Rohrstück 20 der Elektrode und mündet im Halteflansch 17. Die Rücklaufhülse 41 ist von einer sie konzentrisch umgebenden auf der Adapterplatte 13 befestigten Elektrolytsammelkammer 44 umgeben. Diese Elektrolytsammelkammer 44 steht mit einem an der Adapterplatte befestigten Elektrolytabflußstutzen 45 in Verbindung.

Im unteren schematischen Teil der Figur ist zu erkennen, daß der Elektrolytrücklaufstutzen 32, der Elektrolytabflußstuzten 45 und das Drainagerohr 25 über je einen Schlauch 46, 47, 48 an einen Elektrolytvorratsbehälter 49 angeschlossen sind. An diesem Elektrolytvorratsbehälter ist eine Umwälzpumpe 50 für die Elektrolytflüssig angeschlossen, die über einen weiteren Schlauch 51 mit dem Elektrolytzulaufstutzen 35 verbunden ist. Schematisch ist noch die Gleichspannungsquelle 52 mit ihrem am Rohrboden 1 angeschlossenen Pluspol und am Halteflansch 17 angeschlossenen Minuspul dargestellt.

Ist ein Wärmetauscherrohr etwa durch Korrosion an einer Stelle leck geworden, so kann es unter anderem durch Einschieben eines kleineren SLEEVE-Rohres, das den beschädigten Abschnitt überbrückt, repariert werden. Dabei müssen die beiden Enden des SLEEVE-Rohres flüssigkeitsdicht mit der Innenwand des Wärmetauscherrohres verbunden werden. Eine andere Reparaturmaßnahme bestünde darin, dieses Wärmetauscherrohr an seinem beschädigten Ende abzuschneiden, durch Aufschleifen der Schweißnaht am Rohrboden vom Rohrboden zu lösen, aus dem Rohrboden herauszuziehen und durch ein entsprechend langes Ersatzrohrstück, das sowohl am abgeschnittenen Ende des Wärmetauscherrohres als auch am Rohrboden anzuschweißen wäre, zu ersetzen. In beiden Fällen muß geschweißt werden und muß folglich der Bereich der Schweißnaht gereinigt werden. Insbesondere muß hier die Oxydschicht an der Innenoberfläche des Wärmetauscherrohres vor dem Abtrennen und Aufschneiden entfernt werden. Hierzu eignet sich das Elektropolieren der Innenoberfläche des Wärmetauscherrohres. Auch wenn die Strahlenbelastung zur Durchführung anderer Arbeiten in der Nähe des Rohrbodens eines Wärmetauschers etwa in der anschließenden Primärkammer des Dampferzeugers vermindert werden soll, ist das Elektropolieren der Enden eines oder mehrerer Wärmetauscherrohre im Bereich des Rohrbodens zweckmäßig.

Zur Durchführung dieser Arbeiten wird die Vorrichtung 11 zum Elektropolieren durch Einführen der an der Adapterplatte 13 befindlichen Spannfinger 12 in die benachbarten Wärmetauscherrohre 3 und Verspannen derselben in diesen Wärmetauscherrohren am Rohrboden 1 befestigt. Dabei wird die Adapterplatte unmittelbar vor dem hydraulischen oder elektromechanischen Spreizen der Spannfinger 12 soweit gegen den Rohrboden 1 gedrückt, daß das Rohrbodenmundstück 43 der Rücklaufhülse 41 federnd an dem Rohrboden 1 und zwar zentrisch zu dem zu elektropolierenden Wärmetauscherrohr 5 anliegt. Nunmehr kann die Elektrode 18 mitsamt dem Isolierflansch 16, Halteflansch 17, Hilfsflansch 33 und Spannflansch 36 in das zu elektropolierende Wärmetauscherrohr 5 eingeführt und an der Adapterplatte 13 angeschraubt werden. Dabei ist die Länge der Elektrode 18 schon zuvor an die Länge des elektropolierenden Rohrabschnitts angepaßt worden. Auch sind bereits vorher die Spannmuttern 26, 39, soweit vorgespannt worden, daß das Drainagerohr 25 mit seiner Spannmutter 26 die beiden Hälften 22, 23 des Dichtstopfens 21 gegen die zwischenliegende Dichtung 24 und das metallisch leitende Rohrstück 20 der Elektrode 18 zieht. Nach Anschluß des Elektrolytzulaufschlauchs 51 des Elektrolytrücklaufschlauchs 46, des Elektrolytabflußschlauches 47, des Lecktageschlauches 48 und in die Inbetriebnahme der Umwälzpumpe 50 für den Elektrolyten kann durch Einschalten der Gleichspannungsquelle 52 mit dem Elektropolieren begonnen werden.

Während des Elektropolierens wird über die Elektrolytumwälzpumpe frischer Elektrolyt aus dem Elektrolytvorratsbehälter 49 über den Elektrolytzulaufstutzen 35, den Hohlraum 34 des Hilfsflansches 33 und von dort zwischen dem Drainagerohr 25 und dem Rohrstück 20 der Elektrode 18 bis hin zum Stopfen 21 gefördert. Durch die unmittelbar vor dem Stopfen 21 im Rohrstück 20 befindlichen Löcher 27 bis 31 tritt die frische Elektrolytflüssigkeit aus und strömt nun zwischen dem Rohrstück 20 und der zu elektropolierenden Wandung des Wärmetauscherrohres 5 zurück. Da das Rohrstück am negativen Pol der Gleichspannungsquelle 52 und der Rohrboden 1 mit den Wärmetauscherrohren am positiven Pol der Gleichspannunsquelle angeschlossen ist, wird die Oxydschicht an der Innenwandung des Wärmetauscherrohres 5 abgetragen und gelangen die abgetragenen Partikel mitsamt der abwärtsströmenden Elektrolytflüssigkeit in den Elektrolytrücklaufstutzen und von da über den Schlauch 46 in den Elektrolytvorratsbehälter 49.

In den Fällen, in denen der Stopfens 21 nicht dicht schließt und Elektrolytflüssigkeit im Wärmetauscherfohr 5 am Stopfen 21 vorbei nach oben steigt, fließt es durch das durch den Stopfen 21 hindurchgeführte Drainagerohr 25 wieder ab und über den am Drainagerohr angeschlossenen Schlauch 48 in den Elektrolytvorratsbehälter 49 zurück. Auch am 0-Ring (40) des Rohrbodenmundstückes 43 austretende Elektrolytflüssigkeit läuft in die Elektrolytsammelkammer 44 und über den an der Elektrolytsammelkammer angeschlossenen Elektrolytabflußstutzen in den Elektrolytsammelbehälter 49 zurück. Von dort kann es durch die Umwälzpumpe 50 wieder erneut in den Elektrolytzulaufstutzen gepumpt werden.

Nach Beendigung des Elektropoliervorganges, d.h. nach einer der abzutragenden Schichtstärke und des eingeschalteten Stromstärke abhängigen Zeitspanne werden die Gleichspannungsquelle 52 und die Umwälzpumpe 50 abgeschaltet. Sobald die pneumatischen Spannfinger 12 entspannt sind, kann die gesamte Elektropoliervorrichtung 11 von unten aus dem Rohrboden 1 abgezogen und in gleicher Weise an ein anderes zu elektropolierendes Wärmetauscherrohr erneut zur Anlage gebracht und dort arretiert werden.

## Patentansprüche

1. Vorrichtung zum Elektropolieren der inneren Oberfläche von Rohren mit einer an eine Gleichspannungsquelle angeschlossenen, in das zu elektropolierende Rohr einschiebbaren und wieder herausziehbaren Elektrode, wobei die Elektrode (18) einen an eine Elektrolytversorgungspumpe (50) anschließbaren, an seiner Aussenoberfläche metallisch leitenden rohrartigen Körper (20) umfaßt, welcher an seinem in Einschubrichtung vorderen Ende eine das zu elektropolierende Rohr (5) flüssigkeitsdicht verschliessenden Stopfen (21) trägt, in der Nähe des Stopfens mit mindestens einer Ausströmöffnung (27 bis 30) versehen und an einer Tragvorrichtung (12 bis 17) axial verschiebbar geführt ist, dadurch gekennzeichnet, daß die Tragvorrichtung (12 bis 17) zum Elektropolieren von Wärmetauscherrohren (3 bis 6) am Rohrboden (1) des Wärmetauschers (2) verankerbar ist und daß eine die Elektrode (18) umhüllende Rücklaufhülse (41) flüssigkeitsdicht an einer Adapterplatte (13) der Tragvorrichtung geführt und über eine sich an der Tragvorrichtung (12 bis 17) abstützenden Feder (42) mit einem Mundstück (43) gegen den Rohrboden (1) gedrückt wird.

2. Vorrichtung zum Elektropolieren nach Anspruch 1, dadurch gekennzeichnet, daß ein Drainagerohr (25) konzentrisch durch die Elektrode (18) und durch den Stopfen (21) hindurchgeführt ist.

3. Vorrichtungnach Anspruch 1, dadurch gekennzeichnet, daß ein Leckagesammelbehälter (44) zentrisch zur Elektrode (18) an der Tragvorrichtung (12 bis 17) befestigbar ist.

4. Vorrichtung nach Anspruch 1, dadurch gekennzeichnet, daß die Tragvorrichtung (12 bis 17) am Rohrboden (1) mittels in den Mündungen benachbarter Wärmetauscherrohre (3 bis 6) festklemmbarer Spannfinger (12) befestigbar ist.

5. Vorrichtung nach Anspruch 1, dadurch gekennzeichnet, daß zur Verkürzung der Bearbeitungszeit jene Bereiche des metallisch leitenden rohrartigen Körpers (20) der Elektrode (18), die Wandbereichen des Wärmetauscherrohres (5) gegenüber stehen, die nicht elektropoliert zu werden brauchen, zuvor mit einem isolierenden Band umwickelt sind.

## Claims

1. Device for electropolishing the inner surface of tubes with an electrode connected to a direct- current supply able to be inserted into the tube to be electropolished and extracted again, the electrode (18) enveloping a tube-like body (20) metallically conductive on its outer surface, able to be connected to an electrolytic supply pump (50), which body carries, on its front end in the plugging-in direction, a stopper (21) sealing in a liquid-tight manner the tube (5) to be electropolished, is equipped in the vicinity of the stopper with at least one outlet opening (27 to 30) and is guided in an axially displaceable manner on a supporting frame (12 to 17), characterised in that the supporting frame (12 to 17) is able to be anchored on the tube plate (1) of the heat exchanger (2) for electropolishing heat exchanger tubes (3 to 6) and that a return motion casing (41) encasing the electrode (18) is guided in a fluid-tight manner on an adapter plate (13) of the supporting frame and is pressed by way of a spring (42) supported on the supporting frame (12 to 17) with a mouth piece (43) against the tube plate (1).

2. Device for electropolishing according to claim 1, characterised in that a drainage tube (25) is led concentrically through the electrode (18) and through the stopper (21).

3. Device according to claim 1, characterised in that a leakage storage tank (44) is able to be fastened centrally to the electrode (18) on the supporting frame (12 to 17).

4. Device according to claim 1, characterised in that the supporting frame (12 to 17) is able to be fastened to the tube plate (1) by means of damping fingers (12), able to be wedged, in the apertures of neighbouring heat exchanger tubes (3 to 6).

5. Device according to claim 1, characterised in that for shortening the operating time those areas of the metallically conductive tube-like body (20) of the electrode (18), which lie opposite the wall areas of the heat exchanger tube (5) which do not need to be electropolished, are previously wrapped with an insulating tape.

## Revendications

1. Dispositif pour réaliser l'électropolissage de la surface intérieure de tubes, et comportant une électrode raccordée à une source de tension continue, pouvant être insérée dans le tube devant être soumis à l'électropolissage et pouvant en être à nouveau retirée, et dans lequel l'électrode (18) comporte un corps tubulaire (20), qui peut être raccordé à une pompe (50) d'alimentation de l'électrolyte, est métallique et conducteur au niveau de sa surface extérieure et porte, sur son extrémité avant dans la direction d'insertion, un bouchon (21) fermant d'une manière étanche aux liquides le tube (5) devant être soumis à l'électropolissage, comporte, à proximité du bouchon, au moins une ouverture de sortie (27 à 30) et est guidé avec possibilité de déplacement axial le long d'un dispositif de support (12 à 17), caractérisé par le fait que, pour réaliser l'électropolissage de tubes (3 à 6) d'un échangeur de chaleur, le dispositif de support (12 à 17) peut être accroché sur la plaque porte-tubes (1) de l'échangeur de chaleur (2) et qu'un manchon de reflux (41), qui entoure l'électrode (18) est guidé d'une manière étanche aux liquides sur une plaque d'adaptation (13) du dispositif de support et est repoussé, par une embouchure (43), contre la plaque porte-tubes (1), par l'intermédiaire d'un ressort (42) qui prend appui contre le dispositif de support (12 à 17).

2. Dispositif d'électropolissage suivant la revendication 1, caractérisé par le fait qu'un tube d'évacuation (25) traverse, dans une position concentrique, l'électrode (18) et le bouchon (21

3. Dispositif suivant la revendication 1, caractérisé par le fait qu'un récipient (44) de collecte des fuites peut être fixé en position centrée par rapport à l'électrode (18), sur le dispositif de support (12 à 17).

4. Dispositif suivant la revendication 1, caractérisé par le fait que le dispositif de support (12 à 17) peut être fixé sur la plaque porte-tubes (1) par l'intermédiaire de doigts de serrage (12) pouvant être bloqués par serrage dans les embouchures de tubes voisins (3 à 6) de l'échangeur de chaleur.

5. Dispositif suivant la revendication 1, caractérisé par le fait que, pour réduire la durée d'usinage, on enroule préalablement une bande isolante autour des parties du corps tubulaire conducteur métallique (20) de l'électrode (18), qui sont situées en vis-à-vis de parties de la paroi du tube (5) de l'échangeur de chaleur, qui n'ont pas besoin d'être soumises à l'électropolissage.
